# EUROPÄISCHE PATENTSCHRIFT

(11) **EP 3 224 560 B1**
(45) Veröffentlichungstag und Bekanntmachung des Hinweises auf die Patenterteilung: **26.02.2020**
(21) Anmeldenummer: 15771873.5
(22) Anmeldetag: 17.09.2015
(51) Int. Cl.: F27D 1/18, C21C 7/10

(54) **DECKELTEIL EINES METALLURGISCHEN SCHMELZGEFÄSSES**
COVER PART OF A METALLURGICAL MELTING VESSEL
ÉLÉMENT DE RECOUVREMENT D'UN CREUSET MÉTALLURGIQUE

(30) Priorität: 27.11.2014 DE 102014017497
(43) Veröffentlichungstag der Anmeldung: 04.10.2017
(73) Patentinhaber: SMS Mevac GmbH, 40237 Düsseldorf (DE)
(72) Erfinder: TEMBERGEN, Dieter, 47199 Duisburg (DE); TRIPLAT, Jozef, 4240 Radovljica (SI); DITTRICH, Rainer Joachim, 47055 Duisburg (DE)
(74) Vertreter: Kross, Ulrich
(86) Internationale Anmeldenummer: PCT/EP2015/071273
(87) Internationale Veröffentlichungsnummer: WO 2016/082957

(56) Entgegenhaltungen:
- EP-A1- 1 215 288
- DE-A1-102004 019 746
- US-A- 4 246 023

## Beschreibung

Die Erfindung betrifft einerseits ein Deckelteil eines metallurgischen Schmelzgefäßes zum Abdecken einer Öffnung einer Kavität eines Pfannenteils des metallurgischen Schmelzgefäßes.

Gattungsgemäße metallurgische Schmelzgefäße mit einem Pfannenteil zum Aufnehmen einer metallischen Schmelze und mit einem Deckelteil zum Abdecken des Pfannenteils bzw. einer von dem Pfannenteil ausgebildeten Kavität sind aus dem Stand der Technik, wie z.B. aus der US 4,526,353 A, bereits bekannt. Bei einem derartigen metallurgischen Schmelzgefäß besteht oftmals im oberen Randbereich des Pfannenteils, genauer gesagt an seiner Öffnung der Kavität zum Aufnehmen der metallischen Schmelze, das Problem der Bärenbildung. Das heißt, in der Regel gelangen Teile der metallischen Schmelze, etwa in Form von Spritzern, aus dem unteren heißen Bereich des Pfannenteils bis an den meist kühleren Randbereich des Pfannenteils, wobei diese Teile der metallischen Schmelze dort leichter erstarren können und sich dort dann als Verbärung festbacken.

Dies führt häufig dazu, dass das Deckelteil und das Pfannenteil derart stark miteinander verbacken, dass ein Entfernen des Deckelteils von dem Pfannenteil nur sehr schwer möglich ist, oder dass es zu nicht unerheblichen Beschädigungen kommt. Oftmals zieht eine stärkere Verbärung eine weitreichende bzw. irreversible Zerstörung insbesondere des Deckelteils nach sich, so dass dieses vollständig ersetzt werden muss. Im Falle einer Wiederverwertbarkeit muss das metallurgische Gefäß jedoch zwingend von der Verbärung befreit und aufwändig gereinigt werden. Dies bindet nicht nur Personal, sondern ist darüber hinaus auch sehr zeitaufwändig.

Um das metallurgische Schmelzgefäß vor den negativen Folgen einer Verbärung besser schützen zu können, wird an dem oberen Randbereich meistens ein Spritzschutz in Gestalt von aus einer Dichtungsmasse bestehenden Wulstelementen vorgesehen. Zwar kann durch diese zusätzliche Dichtungsmasse die Gefahr eines direkten Verbackens des Deckelteils mit dem Pfannenteil reduziert werden. Jedoch müssen diese Wulstelemente einerseits erst einmal mit großem Personalaufwand aufgetragen und andererseits mitsamt der Verbärung später zusätzlich von dem metallurgischen Schmelzgefäß entfernt werden, wodurch sich der Reinigungsaufwand sogar noch erhöhen kann.

Der Erfindung gemäss dem unabhängigem Anspruch 1 liegt die Aufgabe zugrunde, gattungsgemäße Deckelteile von metallurgischen Schmelzgefäßen sowie diesbezügliche metallurgischen Schmelzgefäße derart weiterzuentwickeln, dass zumindest die vorgenannten Nachteile überwunden werden können.

Die Aufgabe der Erfindung wird zum einen von einem Deckelteil eines metallurgischen Schmelzgefäßes zum Abdecken einer Öffnung einer Kavität eines Pfannenteils des metallurgischen Schmelzgefäßes gelöst, wobei erfindungsgemäß das Deckelteil ein bis in die Kavität des Pfannenteils hineinragbares Kragenteil aufweist, um die Gefahr einer Verbärung an dem metallurgischen Schmelzgefäß zu reduzieren.

Durch dieses bis in die Kavität hineinragende Kragenteil kann konstruktiv sehr einfach nicht nur verhindert werden, dass das Deckelteil und das Pfannenteil durch erstarrte metallische Schmelze miteinander kritisch verbacken. Vielmehr kann vorliegend die Gefahr einer Bärenbildung an sich signifikant reduziert werden, wodurch nachträgliche Reinigungsarbeiten sowohl hinsichtlich des Deckelteils als auch hinsichtlich des Pfannenteils idealerweise vollständig entfallen.

Eine bevorzugte Ausführungsvariante sieht vor, dass das Kragenteil über eine an der Unterseite des Deckelteils ausgebildeten Pfannenteil-Anlagenfläche derart hinausragend ausgestaltet ist, dass das Kragenteil bei ordnungsgemäß auf das Pfannenteil aufgesetztem Deckelteil bis in die Kavität des Pfannenteils hineinragt Hierdurch kann insbesondere der obere Randbereich des Pfannenteils durch aufschäumende und/oder spritzende Teile der metallischen Schmelze abgeschirmt werden, wodurch dort die Gefahr der Verbärung bis auf ein Minimum reduziert werden kann.

Die Pfannenteil-Anlagenfläche ist hierbei bevorzugt durch den unteren Deckelrand des Deckelteils ausgebildet.

Es versteht sich, dass eine gute Reduzierung der Verbärung bereits durch ein minimal bis in die Kavität hineinragendes Kragenteil erreicht werden kann.

Hierbei ist die Länge des Kragenteils derart gewählt, dass es oberhalb der metallischen Schmelze angeordnet ist und in diese nicht eintaucht.

Besonders betriebssicher kann eine kritische Verbärung unterbunden werden, wenn das Kragenteil mehr als 200 mm, vorzugsweise mehr als 500 mm, über die Unterseite des Deckelteils hinauskragt.

Die Aufgabe der Erfindung wird auch von einem metallurgischen Schmelzgefäß mit einem eine Kavität zum Aufnehmen einer metallischen Schmelze umfassenden Pfannenteil und mit einem Deckelteil zum Abdecken einer Öffnung dieser Kavität gelöst, bei welchem die Kavität von einer Wandung des Pfannenteils zumindest teilweise begrenzt ist, wobei erfindungsgemäß das metallurgische Schmelzgefäß eine bis in die Kavität hineinreichende Spritzschutzeinrichtung mit einem Kragenteil aufweist, welches bei ordnungsgemäß auf das Pfannenteil aufgesetztem Deckelteil zumindest teilweise radial innen neben einer Innenwandseite der Wandung angeordnet ist.

Ist das Kragenteil zumindest bereichsweise innen radial neben der Innenwandseite der Wandung des Pfannenteils angeordnet, wird insbesondere der Übergangsbereich zwischen dem Pfannenteil und dem Deckelteil besonders gut vor umherspritzender metallischer Schmelze abgeschirmt.

Die Wandung des Pfannenteils besteht beispielsweise aus einer feuerfesten Ausmauerung. Oder diese Wandung ist hinsichtlich ihrer Innenwandseite mit einer feuerfesten Spritzmasse oder dergleichen beschichtet, um das metallurgische Schmelzgefäß im Bereich des direkten Kontaktes zwischen metallischer Schmelze und Pfannenteil vor einer zu hohen thermischen Belastung zu schützen.

Darüber hinaus können auch Verbärungen an einem durch das Deckelteil von außen nach innen geführten Lanzenelement oder dergleichen zum Einblasen von Prozessgasen auf oder in die metallische Schmelze signifikant reduziert werden oder sie können idealerweise nahezu vollständig vermieden werden.

Insbesondere das metallurgische Schmelzgefäß kann bei Gasaufblasverfahren hervorragend eingesetzt werden.

An dieser Stelle sei angemerkt, dass hinsichtlich der nachfolgenden vorteilhaften Ausgestaltungen vorausgesetzt ist, dass das Deckelteil ordnungsgemäß auf dem Pfannenteil aufgesetzt ist.

Vorteilhaft ist es, wenn das Kragenteil um mehr als 1/6 oder mehr als 1/4 der Innenwandseitenhöhe einer Wandung des Pfannenteils bis in die Kavität des Pfannenteils hineinragt, da hierdurch ein Anbacken von metallischer Schmelze in dem Übergangsbereich zwischen Pfannenteil und Deckelteil gut verhindert werden kann.

Eine kritische Verbärung kann nahezu ausgeschlossen werden, wenn das Kragenteil mehr als 200 mm, vorzugsweise mehr als 500 mm, bis in die Kavität des Pfannenteils hineinkragt.

Besonders zweckmäßig ist es, wenn das Kragenteil derart von einer Innenwandseite der Wandung des Pfannenteils beabstandet angeordnet ist, dass zwischen einer Kragenteilaußenseite des Kragenteils und einer Innenwandseite der Wandung ein Zwischenraum ausgebildet ist. In diesem Zwischenraum kann erhitztes Gas gelangen, so dass selbst der oberste bzw. der weitest von der metallischen Schmelze entfernte Randbereich des Pfannenteils gut erhitzt werden kann.

Insofern sieht eine besonders bevorzugte Ausführungsvariante vor, dass das Kragenteil einen Kragenteilaußendurchmesser aufweist, welcher gegenüber einem Kavitätsinnendurchmesser derart geringer ist, dass zwischen einer Kragenteilaußenseite und einer Innenwandseite einer Wandung des Pfannenteils ein Gaskonvektionsraum angeordnet ist.

Weist das Kragenteil gegenüber dem Kavitätsinnendurchmesser einen ausreichend geringeren Kragenteilaußendurchmesser, kann immer eine gute Gaskonvektion zwischen dem Kragenteil und der Wandung des Pfannenteils erzielt werden, wodurch sowohl der obere Randbereich des Pfannenteils als auch das Kragenteil besonders gleichmäßig erhitzt werden können.

Es versteht sich, dass der Abstand zwischen dem Kragenteil und der Innenwandseite des Pfannenteils unterschiedlich gewählt sein kann.

Ein stets ausreichend groß bemessener Gaskonvektionsraum zwischen dem Kragenteil und der Innenwandseite des Pfannenteils kann garantiert werden, wenn das Kragenteil von einer Innenwandseite einer Pfannenteilwandung um mehr als 100 mm, vorzugsweise um mehr als 200 mm, beabstandet ist.

Ist das Kragenteil von einer Innenwandseite einer Pfannenteilwandung um weniger als 400 mm, vorzugsweise um weniger als 300 mm, beabstandet, kann stets gut vermieden werden, dass aufspritzende Teile oder dergleichen der metallischen Schmelze bis an den oberen Randbereich des Pfannenteils gelangen.

Konstruktiv einfach kann das Kragenteil in das metallurgische Schmelzgefäß integriert werden, wenn das Kragenteil zylinderförmig ausgestaltet ist und insbesondere konzentrisch um die Mittelachse des Deckelteils bzw. des metallurgischen Schmelzgefäßes angeordnet ist.

Bevorzugt ist das Kragenteil konzentrisch um ein Lanzenelement, wie etwa um ein Sauerstofflanzenelement oder dergleichen, herum angeordnet, so dass nicht nur hervorragend eine Verbärung des Pfannen- und Deckelteils sondern darüber hinaus auch eine Bärenbildung im Bereich des Lanzenelements unterbunden bzw. zumindest signifikant reduziert werden kann.

Es versteht sich, dass die Spritzschutzeinrichtung bzw. das Kragenteil konstruktiv in unterschiedlicher Weise an dem metallurgischen Schmelzgefäß ausgestaltet sein kann.

Baulich besonders einfach kann die Spritzschutzeinrichtung bzw. das Kragenteil an dem metallurgischen Schmelzgefäß realisiert werden, wenn das Kragenteil an dem Deckelteil fest angeordnet ist.

Hierbei ist es möglich, das Kragenteil fest, aber lösbar an dem Deckelteil zu befestigen. Eine derartige Befestigung des Kragenteils am Deckelteil erfolgt über ein oder mehrere Befestigungselemente, die senkrecht vom Deckelteil nach unten ragend an den Kragenteil angeordnet sind. Diese Befestigungselemente sind in ihrer Länge einstellbar ausgelegt, oder in einer alternativen Ausführungsform sind die Befestigungselemente durch Befestigungselemente einer anderen Länge austauschbar.

Ebenso bevorzugt wird eine Ausführungsform des Deckelteils, bei dem die Befestigungselemente aus vorzugsweise in der Länge einstellbaren Ketten bestehen. Hierdurch wird gewährleistet, dass das Kragenteil je nach Bedarf und / oder Prozessführung in einer optimalen Weise und in einem optimalen Maß in das metallurgische Gefäß hineinragt.

Bevorzugt ist das Kragenteil jedoch einstückig mit dem Deckelteil ausgebildet.

In einer weiteren bevorzugten Ausführungsform der Erfindung ist das Kragenteil selbst nicht einstückig ausgebildet, sondern besteht aus mehr als einem, insbesondere bevorzugt drei oder vier, vorzugsweise gleichförmigen Kragenteilelementen, die zusammengesetzt ein Kragenteil bilden, das im Wesentlichen den gesamten Umfang des Deckelteils umschließt. Überaus bevorzugt wird, wenn zwischen diesen Kragenteilelementen im Einbauzustand ein kleiner Spalt, vorzugsweise ein Spalt mit einem Maß von über 5 mm, vorzugsweise über 10 mm, verbleibt, um so insbesondere Wärmeausdehnungen der einzelnen Kragenteilelemente, überaus bevorzugt über den Kragenteil-Umfang hinweg unterschiedliche Wärmeausdehnungen, aufzunehmen.

Ebenso kann bevorzugt sein, wenn die Kragenteilelemente so an dem Deckelteil angebracht sind, dass eine Schwenkbewegung der Kragenteilelemente zueinander ermöglicht wird. Hierdurch kann erreicht werden, dass über die Höhe des Kragenteils unterschiedlich starke Anbackungen oder Verbärungen leicht durch Auseinanderschwenken der Kragenteilelemente voneinander ausgeglichen werden können.

In einer weiteren bevorzugten Ausführungsform der Erfindung ist der Kragenteil nicht konzentrisch am Deckelteil angebracht, sondern exzentrisch, um so zu ermöglichen, beim Betrieb des metallurgischen Gefäßes unsymmetrisch auftretenden Einwirkungen auf das Kragenteil zu begegnen. Insbesondere dann, wenn in einem Aufblasverfahren die Reaktions- und / oder Rührgase nicht über eine zentral und senkrecht angeordnete Lanze, sondern über eine seitlich versetzt und / oder schräg angeordnete Lanze in die Kavität eingebracht werden, erfolgt eine innerhalb der Kavität ungleichmäßige oder zumindest unsymmetrische Badbewegung sowie ein unsymmetrisches Reaktionsverhalten der Badoberfläche, schließlich auch der auf der Badoberfläche befindlichen Schlacke oder in Bezug auf aus der Badoberfläche austretende Spritzer. Diesen unsymmetrischen Einflüssen kann mittels eines gezielt exzentrisch angeordneten Kragenteils mit besonders einfachen Mitteln begegnet werden.

Das Kragenteil kann auch unterschiedliche Wandstärken über den gesamten Umfang aufweisen, um insbesondere unsymmetrisch einwirkenden Einflüssen aus der Prozessführung zu begegnen. Dort, wo eine größere Wärmeeinwirkung und / oder eine stärkere Verbärung zu erwarten ist, kann bevorzugt sein, eine stärkere Ausführung des Kragenteils vorzusehen, beispielsweise eine um 10 vorzugsweise 20 % dickere Kragenteilwandung verglichen mit der geringsten Wandstärke des Kragenteils. Besonders bevorzugt wird in diesem Zusammenhang eine Ausführungsform, bei der ein oder mehrere Segmente eines über den Umfang des Kragenteils segmentierten Kragenteils eine andere Wandstärke aufweisen als die übrigen Kragenteilsegmente.

An dieser Stelle sei nochmals gesagt, dass durch die gleichmäßige Erhitzung des Kragenteils und des oberen Randbereichs eine Bärenbildung sowohl außen als auch innen am Kragenteil sowie zwischen der Innenseitenwand des Pfannenteils und der Außenseite des Kragenteils unterbunden ist.

Hierdurch reduzieren sich die Vorarbeiten und Nacharbeiten an dem metallurgischen Schmelzgefäß hinsichtlich einer Aufgabe einer Dichtungsmasse, einer Reinigung des Deckelteils und des Pfannenteils usw. erheblich, wodurch eine Zeitersparnis von mindestens 30 min und mehr erzielt werden kann.

Des Weiteren ist vorliegend vorteilhafterweise auch eine Reduzierung des Pfannenteilfreibordes beispielsweise sowohl für den VD(vacuum degassing)-Betrieb als auch für VOD(vacuum oxygen decarburization)-Betrieb möglich.

Weitere Merkmale, Effekte und Vorteile vorliegender Erfindung werden anhand anliegender Zeichnung und nachfolgender Beschreibung erläutert, in welchen beispielhaft ein metallurgisches Schmelzgefäß mit einem an einem Deckelteil des Schmelzgefäßes befestigten und in ein Pfannenteil des Schmelzgefäßes weit hineinragenden Kragenteil dargestellt und beschrieben ist.

In der Zeichnung zeigen:
- Figur 1: schematisch eine erste längsgeschnittene Ansicht eines metallurgischen Schmelzgefäßes mit einem Pfannenteil und einem hiervon abgehobenen Deckelteil umfassend ein in das Pfannenteil hineinragbares Kragenteil ; und
- Figur 2: schematisch eine weitere längsgeschnittene Ansicht des in der Figur 1 gezeigten metallurgischen Schmelzgefäßes mit dem in das Pfannenteil weit hineinkragenden Kragenteil.

Das in den Figuren 1 und 2 gezeigte metallurgische Schmelzgefäß 1 besteht im Wesentlichen aus einer Pfanne 9 und einem Deckelteil 3, wobei die Pfanne 9 innerhalb eines Tanks 10 angeordnet ist.

In diesem Ausführungsbeispiel ist das metallurgische Schmelzgefäß 1 beispielhaft eine Komponente einer hier nicht gezeigten VOD-Anlage, wobei sich jedoch der Einsatz des metallurgischen Schmelzgefäßes 1 auf eine derartige VOD-Anlage nicht beschränkt.

Das metallurgische Schmelzgefäß 1 dient zum Erzeugen einer metallischen Schmelze (nicht gezeigt), welche sich in einer Kavität 4 der Pfanne 9 befindet. Die Kavität 4 ist an der Oberseite 5 des Pfannenteils über eine Öffnung 6 zugänglich, wobei diese Öffnung 6 durch einen oberen Randbereich 7 der Pfanne 9 begrenzt ist.

Die Anlage 2 weist eine Pfanne 9 mit einer feuerfesten Wandung 8 auf, welche wiederum den extrem hohen Temperaturen der metallischen Schmelze standhalten kann. Die Pfanne 9 ist innerhalb eines Tanks 10 angeordnet.

Die Wandung 8 weist eine Innenwandseite 11 auf, welche der Kavität 4 zugewandt ist. Die Innenwandseite 11 weist hierbei eine Innenwandseitenhöhe 12 auf, welche von der Innenseite 13 des Bodenbereichs 14 des Pfannenteils 2 bis zu einer Auflagefläche 15 für das Deckelteil 3 am oberen Randbereich 7 des Pfannenteils 2 reicht.

Darüber hinaus weist die Kavität 4 noch einen Kavitätsinnendurchmesser 16 auf, der in diesem Ausführungsbeispiel vom Bodenbereich 14 bis zum oberen Randbereich 7 konstant ist.

Das Deckelteil 3 dient zum Verschließen des Pfannenteils 2 bzw. seiner Kavität 4 und es wird dementsprechend von oben auf dem oberen Randbereich 7 des Pfannenteils 2 bzw. auf der dort vorgesehenen Auflagefläche 15 aufgesetzt.

Erfindungsgemäß weist das metallurgische Schmelzgefäß 1 eine Spritzschutzeinrichtung 25 auf, welche in diesem Ausführungsbeispiel als ein an dem Deckelteil 3 ausgebildetes in die Kavität 4 des Pfannenteils 2 hineinkragbares Kragenteil 26 realisiert ist.

Mittels dieses an der dem Pfannenteil 2 zugewandten Seite 27 des Deckelteils 3 angeordneten Kragenteils 26 ist die Gefahr einer Verbärung im oberen Bereich der Pfanne und insbesondere an einem Übergangsbereich 28 zwischen dem Pfannenteil 2 und dem Deckelteil 3 nahezu ausgeschlossen, zumindest aber gegenüber dem Stand der Technik signifikant reduziert.

Das Kragenteil 26 ist hierbei zylinderförmig an dem Deckelteil 3 ausgestaltet und es erstreckt sich hierbei kreisförmig und konzentrisch um die Mittelachse 29 des Deckelteils 3 und auch des metallurgischen Schmelzgefäßes 1 herum

Das Kragenteil 26 kragt hierbei um ca. 600 mm über die Unterseite 20 des Deckelteils 3 hinaus, so dass es bei ordnungsgemäß auf dem Pfannenteil 2 montiertem Deckelteil 3 weit in die Kavität 4 hineinkragt und somit den Übergangsbereich 28 räumlich gut gegenüber der metallischen Schmelze abschirmt.

Hierbei befindet sich das durch das Deckelteil 3 ausgebildete Kragenteil 26 radial weiter innen neben der Innenwandseite 11 der Wandung 8 des Pfannenteils 2.

Insofern kragt das Kragenteil 26 um ca. 1/6 oder mehr der Innenwandseitenhöhe 12 der Wandung 8 des Pfannenteils 2 in die Kavität 4 dieses Pfannenteils 2 hinein, wodurch insbesondere der obere Randbereich 7 des Pfannenteils 2 an der Innenwandseite 11 vor einem Spritzern der metallischen Schmelze gut geschützt ist.

Wie insbesondere aus der Darstellung gemäß der Figur 2 gut ersichtlich ist, befindet sich zwischen einer Kragenteilaußenseite 30 des Kragenteils 26 und der Innenwandseite 11 der Wandung 8 ein Zwischenraum 31, in welchen hinein heiße, sich in der Kavität 4 befindliche Gase (hier nicht beziffert) aufsteigen können, so dass auch der obere Randbereich 7 des Pfannenteils 2 schnell und derart betriebssicher aufgeheizt werden kann, dass dort hin gespritzte Teile der metallischen Schmelze dort nicht auskühlen können, sondern wieder zurück ins Schmelzbad fließen bzw. abtropfen. Speziell hierdurch kann die Bärenbildung an dem oberen Randbereich 7 besonders effektiv unterbunden werden.

Ein diesbezüglich effektiv wirkender Gaskonvektionsraum 32 ist an dem metallurgischen Schmelzgefäß 1 ausgestaltet, da das Kragenteil 26 einen Kragenteilaußendurchmesser 33 (siehe Figur 2) aufweist, welcher gegenüber einem Kavitätsinnendurchmesser 16 derart geringer ist, dass zwischen einer Kragenteilaußenseite 30 und der Innenwandseite 11 des Pfannenteils 2 der Gaskonvektionsraum 32 formuliert ist.

Darüber hinaus ist durch den Gaskonvektionsraum 32 gewährleistet, dass sich insbesondere der obere Randbereich 7 des Pfannenteils 2 einerseits und auch das Kragenteil 26 andererseits besonders gleichmäßig erwärmen können, so dass ein Erstarren von metallischer Schmelze in einem kritischen Maße dort gut verhindert werden kann.

Hierbei ist das Kragenteil 26 entlang seines Umfangs konstant um mehr als 200 mm, bevorzugt 275 mm, von der Innenwandseite 11 des Pfannenteils 2 beabstandet angeordnet. Ebenso kann aber wie eingangs bereits erwähnt bei einer exzentrischen Anordnung ein über den Umfang variabler Abstand, vorzugsweise von 200 - 400 mm, eingestellt werden.

Durch die gleichmäßige Erhitzung des Kragenteils 26 und des oberen Randbereichs 7 ist eine Bärenbildung sowohl außen als auch innen am Kragenteil 26 sowie zwischen der Innenseitenwand 11 und dem Kragenteil 26 unterbunden.

Zentrisch durch das Deckelteil 3 hindurch kann noch ein Lanzenelement 34 zum Einblasen von Sauerstoff geführt, welches bis in das Kragenteil 26 hineinragt, wobei das Kragenteil 26 dieses Lanzenelement 34 konzentrisch umgibt.

Es versteht sich, dass es sich bei dem vorstehend erläuterten Ausführungsbeispiel lediglich um eine erste Ausgestaltung des erfindungsgemäßen Deckelteils bzw. des diesbezüglichen metallurgischen Schmelzgefäßes handelt. Insofern beschränkt sich die Ausgestaltung der Erfindung nicht auf dieses erste Ausführungsbeispiel.

Sämtliche in den Anmeldungsunterlagen offenbarten Merkmale werden als erfindungswesentlich beansprucht, sofern sie einzeln oder in Kombination gegenüber dem Stand der Technik neu sind.

### Bezugszeichenliste

- 1: metallurgisches Schmelzgefäß
- 2: Anlage
- 3: Deckelteil
- 4: Kavität
- 5: Oberseite
- 6: Öffnung
- 7: oberer Randbereich
- 8: Wandung
- 9: Pfanne
- 10: Tank
- 11: Innenwandseite
- 12: Innenwandseitenhöhe
- 13: Innenseite
- 14: Bodenbereich
- 15: Auflagefläche
- 16: Kavitätsinnendurchmesser
- 20: Unterseite
- 21: Pfannenteil-Anlagefläche
- 25: Spritzschutzeinrichtung
- 26: Kragenteil
- 27: zugewandte Seite des Deckelteils
- 28: Übergangsbereich
- 29: Mittelachse
- 30: Kragenteilaußenseite
- 31: Zwischenraum
- 32: Gaskonvektionsraum
- 33: Kragenteilaußendurchmesser
- 34: Lanzenelement

## Patentansprüche

1. Deckelteil (3) eines metallurgischen Schmelzgefäßes (1) zum Abdecken einer Öffnung (6) einer Kavität (4) eines Pfannenteils (2) des metallurgischen Schmelzgefäßes (1), wobei das Deckelteil (3) ein bis in die Kavität (4) des Pfannenteils (2) hineinragbares Kragenteil (26) aufweist, um die Gefahr einer Verbärung an dem metallurgischen Schmelzgefäß (1) zu reduzieren, ***dadurch gekennzeichnet, dass*** Befestigungselemente zur Anordnung des Kragenteils (26) dienen, welche senkrecht vom Deckelteil (3) nach unten ragend an dem Kragenteil (26) angeordnet und in der Länge einstellbar, vorzugsweise in der Länge einstellbare Ketten, sind.

2. Deckelteil (3) nach Anspruch 1, ***dadurch gekennzeichnet, dass*** das Kragenteil (26) über eine an der Unterseite (20) des Deckelteils (3) ausgebildeten Pfannenteil-Anlagefläche (21) derart hinausragend ausgestaltet ist, dass das Kragenteil (26) bei ordnungsgemäß auf das Pfannenteil (2) aufgesetztem Deckelteil (3) bis in die Kavität des Pfannenteils hineinragt.

3. Deckelteil (3) nach Anspruch 2, ***dadurch gekennzeichnet, dass*** das Kragenteil (26) mehr als 200 mm, vorzugsweise mehr als 500 mm, über die Unterseite (20) des Deckelteils (3) hinausragt.

4. Deckelteil (3) nach einem der Ansprüche 1 - 3, ***dadurch gekennzeichnet, dass*** das Kragenteil (26) derart an dem Deckelteil (3) angeordnet ist, dass der Abstand zwischen der Oberseite des Deckelteils (3) und dem der Oberseite abgewandten Ende des Kragenteils (26) variabel ist.

5. Metallurgisches Schmelzgefäß (1) mit einem eine Kavität (4) zum Aufnehmen einer metallischen Schmelze umfassenden Pfannenteil (2) und mit einem Deckelteil (3) gemäß einem der Ansprüche 1 bis 4, ***dadurch gekennzeichnet, dass*** das metallurgische Schmelzgefäß (1) eine bis in die Kavität (4) hineinreichende Spritzschutzeinrichtung (25) mit einem Kragenteil (26) aufweist, welches bei ordnungsgemäß auf das Pfannenteil (2) aufgesetztem Deckelteil (3) zumindest teilweise radial innen neben einer Innenwandseite (11) der Wandung (8) angeordnet ist.

6. Metallurgisches Schmelzgefäß (1) nach Anspruch 5, ***dadurch gekennzeichnet, dass*** das Kragenteil (26) exzentrisch zur Kavität (4) angeordnet ist.

7. Deckelteil (3) oder metallurgisches Schmelzgefäß (1) nach einem der vorhergehenden Ansprüche, ***dadurch gekennzeichnet, dass*** das Kragenteil (26) um mehr als 1/6 oder um mehr als 1/4 der Innenwandseitenhöhe (12) einer Wandung (8) des Pfannenteils (2) bis in die Kavität (4) des Pfannenteils (2) hineinkragt.

8. Deckelteil (3) oder metallurgisches Schmelzgefäß (1) nach einem der vorhergehenden Ansprüche, ***dadurch gekennzeichnet, dass*** das Kragenteil (26) mehr als 200 mm, vorzugsweise mehr als 500 mm, bis in die Kavität (4) des Pfannenteils (2) hineinkragt.

9. Deckelteil (3) oder metallurgisches Schmelzgefäß (1) nach einem der vorhergehenden Ansprüche, ***dadurch gekennzeichnet, dass*** das Kragenteil (26) derart von einer Innenwandseite (11) einer Wandung (8) des Pfannenteils (2) beabstandet angeordnet ist, dass zwischen einer Kragenteilaußenseite (30) des Kragenteils (26) und einer Innenwandseite (11) der Wandung (8) ein Zwischenraum (31) ausgebildet ist.

10. Deckelteil (3) oder metallurgisches Schmelzgefäß (1) nach einem der vorhergehenden Ansprüche, ***dadurch gekennzeichnet, dass*** das Kragenteil (26) einen Kragenteilaußendurchmesser (33) aufweist, welcher gegenüber einem Kavitätsinnendurchmesser (16) derart geringer ist, dass zwischen einer Kragenteilaußenseite (30) und einer Innenwandseite (11) einer Wandung (8) des Pfannenteils (2) ein Gaskonvektionsraum (32) angeordnet ist.

11. Deckelteil (3) oder metallurgisches Schmelzgefäß (1) nach einem der vorhergehenden Ansprüche, ***dadurch gekennzeichnet, dass*** das Kragenteil (26) von einer Innenwandseite (11) einer Wandung (8) des Pfannenteils (2) um mehr als 100 mm, vorzugsweise um mehr als 200 mm, beabstandet angeordnet ist.

12. Deckelteil (3) oder metallurgisches Schmelzgefäß (1) nach einem der vorhergehenden Ansprüche, ***dadurch gekennzeichnet, dass*** das Kragenteil (26) von einer Innenwandseite (11) einer Wandung (8) des Pfannenteils (2) um weniger als 400 mm, vorzugsweise um weniger als 300 mm, beabstandet ist.

13. Deckelteil (3) oder metallurgisches Schmelzgefäß (1) nach einem der vorhergehenden Ansprüche, ***dadurch gekennzeichnet, dass*** das Kragenteil (26) zylinderförmig ausgestaltet ist und insbesondere konzentrisch um die Mittelachse (29) des Deckelteils (3) bzw. des metallurgischen Schmelzgefäßes (1) angeordnet ist.

## Claims

1. A cover part (3) of a metallurgical melting vessel (1) for covering an opening (6) of a cavity (4) of a ladle part (2) of the metallurgical melting vessel (1), wherein the cover part (3) comprises a collar part (26), which can protrude into the cavity (4) of the ladle part (2), in order to reduce the risk of formation of skull on the metallurgical melting vessel (1), **characterized in that** fastening elements serve for the arrangement of the collar part (26), wherein said fastening elements are arranged on the collar part (26) such that they protrude vertically downward from the cover part (3) and adjustable with respect to their length, preferably realized in the form of length-adjustable chains.

2. The cover part (3) according to claim 1, **characterized in that** the collar part (26) is designed so as to protrude beyond a ladle part contact surface (21) formed on the underside (20) of the cover part (3) in such a way that the collar part (26) protrudes into the cavity of the ladle part when the cover part (3) is properly attached to the ladle part (2).

3. The cover part (3) according to claim 2, **characterized in that** the collar part (26) protrudes beyond the underside (20) of the cover part (3) by more than 200 mm, preferably by more than 500 mm.

4. The cover part (3) according to one of claims 1 to 3, **characterized in that** the collar part (26) is arranged on the cover part (3) in such a way that the distance between the upper side of the cover part (3) and the end of the collar part (26) facing away from the upper side is variable.

5. A metallurgical melting vessel (1) with a ladle part (2), which has a cavity (4) for receiving the molten metal, and with a cover part (3) according to one of claims 1 to 4, **characterized in that** the metallurgical melting vessel (1) has a splash protection device (25), which extends into the cavity (4) and comprises a collar part (26), wherein said collar part is at least partially arranged radially inside adjacent to an inner side (11) of the wall (8) when the cover part (3) is properly attached to the ladle part (2).

6. The metallurgical melting vessel (1) according to claim 5, **characterized in that** the collar part (26) is arranged eccentric to the cavity (4).

7. The cover part (3) or the metallurgical melting vessel (1) according to one of the preceding claims, **characterized in that** the collar part (26) protrudes into the cavity (4) of the ladle part (2) by more than 1/6 or by more than 1/4 of the inner side height (12) of a wall (8) of the ladle part (2).

8. The cover part (3) or the metallurgical melting vessel (1) according to one of the preceding claims, **characterized in that** the collar part (26) protrudes into the cavity (4) of the ladle part (2) by more than 200 mm, preferably by more than 500 mm.

9. The cover part (3) or the metallurgical melting vessel (1) according to one of the preceding claims, **characterized in that** the collar part (26) is spaced apart from an inner side (11) of a wall (8) of the ladle part (2) in such a way that an intermediate space (31) is formed between an outer side (30) of the collar part (26) and an inner side (11) of the wall (8) .

10. The cover part (3) or the metallurgical melting vessel (1) according to one of the preceding claims, **characterized in that** the outside diameter (33) of the collar part (26) is smaller than an inside diameter (16) of the cavity such that a gas convection space (32) is arranged between an outer side (30) of the collar part and an inner side (11) of a wall (8) of the ladle part (2).

11. The cover part (3) or the metallurgical melting vessel (1) according to one of the preceding claims, **characterized in that** the collar part (26) is spaced apart from an inner side (11) of a wall (8) of the ladle part (2) by more than 100 mm, preferably by more than 200 mm.

12. The cover part (3) or the metallurgical melting vessel (1) according to one of the preceding claims, **characterized in that** the collar part (26) is spaced apart from an inner side (11) of a wall (8) of the ladle part (2) by less than 400 mm, preferably by less than 300 mm.

13. The cover part (3) or the metallurgical melting vessel (1) according to one of the preceding claims, **characterized in that** the collar part (26) is realized cylindrically and particularly arranged concentrically around the center axis (29) of the cover part (3) or the metallurgical melting vessel (1), respectively.

## Revendications

1. Élément formant couvercle (3) d'un creuset (1) métallurgique, destiné à recouvrir une ouverture (6) d'une cavité (4) dans une partie de poche (2) du creuset (1) métallurgique, l'élément formant couvercle (3) comportant une partie formant collerette (26) saillant jusque dans la cavité (4) de la partie de poche (2) pour réduire le risque d'un dépôt de scories sur le creuset (1) métallurgique, **caractérisé en ce que** des éléments de fixation servent à placer la partie formant collerette (26), lesquels sont placés sur la partie formant collerette en saillent à la perpendiculaire de l'élément formant couvercle (3) vers le bas (26) et sont réglables en longueur, de préférence sont des chaînes réglables en longueur.

2. Élément formant couvercle (3) selon la revendication 1, caractérisé en ce la partie formant collerette (26) est conçue en saillant vers l'extérieur au-delà d'une surface d'appui de la partie de poche (21) formée sur la face inférieure (20) de l'élément formant couvercle (3), de telle sorte que lorsque l'élément formant couvercle (3) est correctement posé sur la partie de poche (2), la partie formant collerette (26) saillisse jusque dans la cavité de la partie de poche.

3. Élément formant couvercle (3) selon la revendication 2, **caractérisé en ce que** la partie formant collerette (26) saillit de plus de 200 mm, de préférence de plus de 500 mm, au-delà de la face inférieure (20) de l'élément formant couvercle (3).

4. Élément formant couvercle (3) selon l'une quelconque des revendications 1 à 3, **caractérisé en ce que** la partie formant collerette (26) est placée sur l'élément formant couvercle (3) de telle sorte que l'écart entre la face supérieure de l'élément formant couvercle (3) et l'extrémité de la partie formant collerette (26) qui est opposée à la face supérieure soit variable.

5. Creuset (1) métallique pourvu d'une partie de poche (2) comprenant une cavité (4) destinée à recevoir une masse en fusion métallique et d'un élément formant couvercle (3) selon l'une quelconque des revendications 1 à 4, **caractérisé en ce que** le creuset (1) métallique comporte un système antiprojection (25) allant jusque dans la cavité (4) avec une partie formant collerette (26) laquelle, lorsque l'élément formant couvercle (3) est correctement posé sur la partie de poche (2) est placée eu moins partiellement à l'intérieur en direction radiale à côté d'une face de paroi intérieure (11) de la paroi (8).

6. Creuset (1) métallurgique selon la revendication 5, **caractérisé en ce que** la partie formant collerette (26) est placée de manière excentrique par rapport à la cavité (4).

7. Élément formant couvercle (3) ou creuset (1) métallurgique selon l'une quelconque des revendications précédentes, **caractérisé en ce que** la partie formant collerette (26) déborde de plus de 1/6 ou de plus de 1/4 de la hauteur de la face de paroi intérieure (12) d'une paroi (8) de la partie de poche (2) jusqu'à l'intérieur de la cavité (4) de la partie de poche (2).

8. Élément formant couvercle (3) ou creuset (1) métallurgique selon l'une quelconque des revendications précédentes, **caractérisé en ce que** la partie formant collerette (26) déborde de plus de 200 mm ou de plus de 500 mm jusqu'à l'intérieur de la cavité (4) de la partie de poche (2).

9. Élément formant couvercle (3) ou creuset (1) métallurgique selon l'une quelconque des revendications précédentes, **caractérisé en ce que** la partie formant collerette (26) est placée en étant écartée de la face de paroi intérieure (11) d'une paroi (8) de la partie de poche (2), de telle sorte qu'entre une face extérieure de partie formant collerette (30) de la partie formant collerette (26) et une face de paroi intérieure (11) de la paroi (8) soit créé un espace intermédiaire (31).

10. Élément formant couvercle (3) ou creuset (1) métallurgique selon l'une quelconque des revendications précédentes, **caractérisé en ce que** la partie formant collerette (26) présente un diamètre extérieur (33) de partie formant collerette (26) qui est réduit par rapport à un diamètre intérieur de cavité (16), de telle sorte qu'entre une face extérieure de partie formant collerette K (30) et une face de paroi intérieure (11) d'une paroi (8) de la partie de poche (2) soit placé un espace de convection gazeuse (32).

11. Élément formant couvercle (3) ou creuset (1) métallurgique selon l'une quelconque des revendications précédentes, **caractérisé en ce que** la partie formant collerette (26) est placée en étant écartée de plus de 100 mm, de préférence de plus de 200 mm d'une face de paroi intérieure (11) d'une paroi (8) de la partie de poche (2).

12. Élément formant couvercle (3) ou creuset (1) métallurgique selon l'une quelconque des revendications précédentes, **caractérisé en ce que** la partie formant collerette (26) est écartée de moins de 400 mm, de préférence de moins de 300 mm d'une face de paroi intérieure (11) d'une paroi (8) de la partie de poche (2).

13. Élément formant couvercle (3) ou creuset (1) métallurgique selon l'une quelconque des revendications précédentes, **caractérisé en ce que** la partie formant collerette (26) est conçue de forme cylindrique et est placée notamment de manière concentrique autour de l'axe médian (29) de l'élément formant couvercle (3) ou du creuset (1) métallurgie.
